# EUROPÄISCHE PATENTSCHRIFT

(11) **EP 0 041 743 B1**
(45) Veröffentlichungstag und Bekanntmachung des Hinweises auf die Patenterteilung: **21.11.1985**
(21) Anmeldenummer: 81105615.9
(22) Anmeldetag: 04.09.1980
(51) Int. Cl.: B65H 23/032

(54) **Steuereinrichtung für die Lage einer bewegbaren Materialbahn, insbesondere Bobinenhalterung**
Means for controlling the position of a moving web, particularly a roll support
Dispositif de commande de la position d'une bande de matériau en mouvement, en particulier un support de bobines

(30) Priorität: 18.09.1979 DE 2937661
(43) Veröffentlichungstag der Anmeldung: 16.12.1981
(62) Teilanmeldung aus: 80105283.8
(73) Patentinhaber: FOCKE & CO., 27283 Verden (DE)
(72) Erfinder: Focke, Heinz, D-2810 Verden (DE)
(74) Vertreter: Bolte, Erich, Dipl.-Ing.

## Beschreibung

Die Erfindung betrifft eine Steuereinrichtung für die Lage einer bewegbaren Materialbahn, insbesondere für eine axial verschiebbare Bobinenhalterung, bei der die Materialbahn von einem Bobinenträger abläuft, wobei im Bereich der von dem Bobinenträger ablaufenden Materialbahn ein Abtastaggregat mit zwei Sensorhalterungen, jeweils einem auf einer Seite der Materialbahn, angeordnet sind, die jeweils zwei Sensoren für Sendung und Empfang aufweisen, und wobei für die Verstellung der Lage der Materialbahn bzw. des Bobinenträgers ein durch die Sensoren steuerbarer Stellmotor vorgesehen ist.

In der DE-B-1 043467 ist eine Vorrichtung zur selbsttätigen seitlichen Steuerung von Stoffbahnen beschrieben, wobei lediglich an einer Kante der durchlaufenden Stoffbahn eine Kantensteuerung vorgesehen ist, die mit zwei Paaren von Sendern und Empfängern ausgerüstet ist. Diese Paare von Sendern und Empfängern sind etwas versetzt zueinander angeordnet und in einer gemeinsamen Gabel untergebracht, die um eine Achse quer zur Bewegungsrichtung der Materialbahn schwenkbar ist, um den Ansprechbereich in einem gewissen Umfang einstellen zu können. Bei der bekannten Vorrichtung kann somit nur der eine Kantenbereich der Materialbahn überwacht werden ; eine Überwachung und Abtastung von Rissen im gesamten Breitenbereich der Materialbahn ist dort weder vorgesehen noch möglich. Insofern ist die dort beschriebene Vorrichtung für die Überwachung des Ablaufes von Materialbahnen, beispielsweise dünnwandigen Verpackungsmaterialbahnen für die Zigarettenindustrie, nicht geeignet. Dabei kommt es nämlich darauf an, etwaige Rißbildungen, die auch. unter einem sehr spitzen Winkel zur Laufrichtung der Materialbahn auftreten können, frühzeitig zu erkennen, um die erforderlichen Gegenmaßnahmen ergreifen zu können.

In der DE-A-2 429 109 ist eine Anordnung zur Überwachung eines Streifens aus einem Einschlagmaterial der tabakverarbeitenden Industrie beschreiben, wobei an einer Überwachungsstelle Elektroden von zwei Kondensatoren dicht nebeneinander angeordnet sind. Diese Kondensatoren sind über Hochfrequenz-Meßschwingkreise an eine Mischstufe mit nachgeschalteter Auswerteelektronik angeschlossen, um mit Hilfe von Schwebungsfrequenzen kapazitive Änderungen zu erfassen. Eine derartige Anordnung ist jedoch wegen der erforderlichen hochfrequenzdichten Gehäuse, der komplizierten Meßsonden sowie der störanfälligen Elektronik für die Bedürfnisse der Praxis kaum geeignet. Außerdem ist die dort beschriebene Vorrichtung insofern schmutzempfindlich, als die Nullposition der Kante über einen Trimmer eingestellt wird und geringe Massenänderungen Stellsignale ergeben sollen. Dabei werden aber auch Staubablagerungen über die gesamte Länge der Meßsonden Einfluß haben und die Empfindlichkeitspunkte der Ansprechdaten verändern, so daß Fehlfunktionen in der Praxis zu befürchten sind. Wegen des erforderlichen aufwendigen Aufbaus ist eine Kompakte Unterbringung der dort beschriebenen Vorrichtung kaum möglich.

Der vorliegenden Erfindung liegt nun die Aufgabe zugrunde, eine Steuereinrichtung für die Lage einer bewegbaren Materialbahn, insbesondere für eine axial verschiebbare Bobinenhalterung der eingangs genannten Art, dahingehend zu verbessern, daß in einfacher Weise ein automatisches Ausrichten der Materialbahn sowie eine Überwachung der Materialbahn während des Betriebes möglich ist.

Diese Aufgabe wird erfindungsgemäß dadurch gelöst, daß die Sensorhalterungen jeweils zwei äußere Sensoren zur Abtastung der beiden Seitenkanten der Materialbahn aufweisen, daß zwischen den beiden äußeren Sensoren jeweils eine Vielzahl von in geringem Abstand voneinander angeordneten weiteren Sensoren vorgesehen ist, die im Bereich der Materialbahn angeordnet sind, und daß das Abtastaggregat mit den Sensorhalterungen und den darauf angebrachten Sensoren hinsichtlich der Relativstellung quer zur Materialbahn mittels eines gemeinsamen Stellgetriebes verschiebbar ist.

Durch die erfindungsgemäßen Maßnahmen ist ein selbsttätiges Ausrichten der Materialbahn auch während des Betriebes möglich. Darüber hinaus können durch die erfindungsgemäßen Maßnahmen frühzeitig Risse oder Fehler der Materialbahn erkannt werden, worauf die erforderlichen Gegenmaßnahmen ergriffen werden können.

Weiterbildende Merkmale der erfindungsgemäßen Steuereinrichtung, insbesondere konstruktive Details derselben, sind in den Unteransprüchen angegeben.

Ein Ausführungsbeispiel der Erfindung wird nachstehend anhand der Zeichnung näher erläutert.

Es zeigt :
Figur 1 eine Steuereinrichtung für eine Bobinenhalterung im Längs- bzw. Axialschnitt in Arbeitsstellung ; und
Figur 2 eine Steuereinrichtung für die Bobinenhalterung gemäß Fig. 1 bei seitlich ausgefahrenem Bobinenträger, teilweise in Ansicht, teilweise im Axialschnitt.

Die in den Zeichnungen als Einzelheit gezeigte Bobinenhalterung kommt vorzugsweise in Verbindung mit einer Verpackungsmaschine zum Einsatz. Die Bobinenhalterung ist dabei üblicherweise in der Längsmittelebene der Verpackungsmaschine oberhalb derselben angeordnet. Als Teil der Verpackungsmaschine ober eines anderen Aggregates ist ein Sockel 10 des Maschinengestells wiedergegeben. Auf diesem bzw. an diesem ist die Bobinenhalterung mit außermittiger, seitlich versetzter Halterung für einen Bobinenträger 11 gelagert.

Der Bobinenträger 11 dient in üblicher Weise zur Aufnahme einer Bobine 12 aus einer aufgewickelten Bahn 13 des Verpackungsmaterials, zum Beispiel aus Stanniol. Der Bobinenträger 11 sitzt mit Lagern 14 und 15 drehbar auf einer Achse 16, die hier als Hohlachse ausgebildet ist. Der aus zwei Seitenteilen 17 und 18 gebildete Bobinenträger 11 wird durch eine mitdrehbare Hülse 19 zusammengehalten, die die Achse 16 umschließt.

Das auf der freien Seite gelagerte (kleinere) Seitenteil 17 ist in Axialrichtung von der Hülse 19 abziehbar, nach Lösen einer in besonderer Weise ausgebildeten Kopfmutter 20 bekannter Bauart. Nach Lösen der Kopfmutter 20 und Abziehen des Seitenteils 17 kann die Bobine 12 ausgewechselt bzw. eine Bobine 12 auf den leergefahrenen Bobinenträger 11 nach Abziehen eines Bobinenkerns aufgesetzt werden.

Das fest auf der Hülse 19 und damit auf der Achse 16 angeordnete Seitenteil 18 ist bei dem vorliegenden Ausführungsbeispiel mit einer Bremstrommel 21 versehen, die mit einer bewegbaren Bremsbacke 22 zusammenwirkt.

Zum Wechseln der Bobine 12 ist der Bobinenträger 11 querverschiebbar, nämlich hier in Axialrichtung. Zu diesem Zweck ist die Achse 16 auf der zur Kopfmutter 20 gegenüberliegenden Seite mit einer Verlängerung in Gestalt eines Lagerstücks 23 versehen. Dieses als Hohlachse ausgebildete Lagerstück 23 wiederum findet gleitend Aufnahme in einem hier rohrförmigen Gehäuse 24. Das Gehäuse 24 ist auf der dem Bobinenträger 11 zugekehrten Seite mit einer Querschnittsverengung, nämlich einem Führungsabschnitt 25 versehen, in dem die Achse 16 bzw. das Lagerstück 23 gleitend geführt und gelagert ist.

Das Gehäuse 24 ist seinerseits ebenfalls axialverschiebbar - in engen Bereichen - und entsprechend auf dem Sockel 10 in einer Halterung 26 gelagert.

Das freie Ende des Lagerstücks 23 ist mit einem Bund 27 versehen, der als Anschlag zur Begrenzung der Bewegugen dient. Gegenanschläge 28 und 29 des Gehäuses 24 sind mit elastischen Auflagen versehen.

Innerhalb des hohlen Lagerstücks 23 der Achse ist ein länglicher, schlanker Druckmittelzylinder 30, insbesondere ein pneumatischer Zylinder, ortsfest gelagert, nämlich mit dem Boden des Gehäuses 24 verbunden. In dem Druckmittelzylinder 30 ist ein Kolben 31 verschiebbar, der über Anschlußstücke 32, 33 in der einen oder anderen Richtung mit Druckluft beaufschlagbar ist. Das aus dem Druckmittelzylinder 30 heraustretende Ende einer Kolbenstange 34 ist mit dem Lagerstück 23 und damit mit der Achse 16 im Bereich einer Zwischenwand 35 verbunden.

Bei einer Beaufschlagung des Kolbens 31 in der Stellung gemäß Fig. 1 wandert dieser innerhalb des Druckmittelzylinders 30 bis in die Endstellung gemäß Fig. 2. Dadurch wird die Achse 16 in Längsrichtung verschoben. Das Lagerstück 23 gleitet im Gehäuse 24 bis zur Anlage des Bundes 27 am Anschlag 28. Der Bobinenträger 11 befindet sich nunmehr an leicht zugängiger Stelle.

Die Achse 16 ist im vorliegenden Falle unverdrehbar. Im Bereich des Lagerstücks 23 ist ein Längsschlitz 36 in dieser gebildet. Eine mit dem Gehäuse 24 verbundene Nase 37 tritt in den Längsschlitz 36 ein und gewährt eine Drehsicherung. Der Druckmittelzylinder 30 ist ebenfalls unverdrehbar gelagert durch die seitlich aus dem Gehäuse 24 herausgeführten Anschlußstücke 32 und 33.

Der Bobinenträger 11 kann auch Feinverstellungen in Axialrichtung ausgesetzt werden. Diese erfolgen zur Justierung der ablaufenden Bahn 13 auf eine exakte Relativlage. Diese wiederum wird durch ein besonderes Abtastaggregat 38 überwacht.

Das vorgenannte Abtastaggregat 38 besteht im vorliegenden Fall aus zwei im Abstand voneinander angeordneten Sensorstäben 39 und 40. Beide sind mit einer Anzahl von Sensoren 41 ... 44 bestückt, und zwar ein Sensorstab mit Sendern, zum Beispiel Lichtquellen, und der andere Stab mit Empfängern, zum Beispiel Fotodioden.

Je zwei äußere Sensoren 41 und 42 dienen zur Abtastung der Seitenkanten der Bahn 13 hinsichtlich eventueller Schiefstellungen. Eine weitere, größere Anzahl von Sensoren 43 und 44 dient der überwachung von eventuellen Ein- und Abrissen der Bahn 13. Da die Rißbildung unter Umständen unter einem sehr spitzen Winkel zur Laufrichtung der Bahn 13 liegen kann, ist die große Anzahl der Sensoren mit verhältnismäßig geringem Abstand voneinander vorgesehen.

Die Relativstellung des hier ebenfalls am Sockel 10 angebrachten Abtastaggregates 38 ist einstellbar. Die Sensorstäbe 39, 40 sind zu diesem Zweck an einem gemeinsamen Träger 45 gelagert, der seinerseits über eine Stellschraube 46 mit Stellmutter 47 gegen eine Druckfeder 48 verschiebbar ist.

Die Steuersignale der für die Kantenabtastung verantwortlichen Sensoren 41 und 42 sind auf einen Stellmotor 49 übertragbar, der eine entsprechende Verschiebung des Bobinenträgers 11 bewirkt, und zwar über eine Axialverschiebung des Gehäuses 24 in der Halterung 26.

Der Stellmotor 49, ein über eine geeignete elektronische Schaltung durch die Sensoren 41, 42 gesteuerter Gleichstrommotor, treibt eine quer zum Gehäuse 24 gerichtete Spindel 50 an. Diese wiederum setzt ein Spindelrad 51 in Umdrehung. Mit dem Spindelrad 51 dreht eine Überwurfmutter 52, die ortsfest gelagert ist, nämlich am Sockel 10. Ein Innengewinde 53 der Überwurfmutter 52 kämmt mit einem Außengewinde 54 auf dem Gehäuse 24. Durch dieses Getriebe sind sehr feine Axialverstellungen des Bobinenträgers 11 möglich.

Die Wirkung der Sensoren 43 und 44 ist derart, daß bei einem Riß in der Bahn 13 des Verpackungsmaterials die Maschine bzw. ein Teil derselben stillgesetzt wird.

## Patentansprüche

1. Steuereinrichtung für die Lage einer bewegbaren Materialbahn (13), insbesondere für eine axial verschiebbare Bobinenhalterung, bei der die Materialbahn (13) von einem Bobinenträger (11) abläuft, wobei im Bereich der von dem Bobinenträger (11) ablaufenden Materialbahn (13) ein Abtastaggregat (38) mit zwei Sensorhalterungen (39, 40), jeweils einem auf einer Seite der Materialbahn (13), angeordnet sind, die jeweils zwei Sensoren (41, 42) für Sendung und Empfang aufweisen, und wobei für die Verstellung der Lage der Materialbahn (13) bzw. des Bobinenträgers (11) ein durch die Sensoren (41, 42) steuerbarer Stellmotor (49) vorgesehen ist, dadurch gekennzeichnet, daß die Sensorhalterungen (39, 40) jeweils zwei äußere Sensoren (41, 42) zur Abtastung der beiden Seitenkanten der Materialbahn (13) aufweisen, daß zwischen den beiden äußere Sensoren (41, 42) jeweils eine Vielzahl von in geringem Abstand voneinander angeordneten weiteren Sensoren (43, 44) vorgesehen ist, die im Bereich der Materialbahn (13) angeordnet sind, und daß das Abtastaggregat (38) mit den Sensorhalterungen (39, 40) und den darauf angebrachten Sensoren (41, 42, 43, 44) hinsichtlich der Relativstellung quer zur Materialbahn (13) mittels eines gemeinsamen Stellgetriebes (45, 46, 47, 48) verschiebbar sind.

2. Steuereinrichtung nach Anspruch 1, dadurch gekennzeichnet, daß der von den Sensoren (41, 42, 43, 44) mit Steuersignalen versorgte Stellmotor (49) über einen Spindeltrieb (50, 51, 52, 53, 54) an das Gehäuse (24) des Bobinenträgers (11) angeschlossen ist, so daß er durch Axialverschiebung des Gehäuses (24) für feine Axialverschiebungen ausgelegt ist.

3. Steuereinrichtung nach Anspruch 1 oder 2, dadurch gekennzeichnet, daß der Bobinenträger (11) auf einer axial verschiebbaren Achse (16) gelagert ist, die verlängert und mit einem Lagerstück (23) in einer Führung (Führungsabschnitt 25) verschiebbar gelagert ist.

4. Steuereinrichtung nach Anspruch 3, dadurch gekennzeichnet, daß die Achse (16) zusätzlich durch ein Druckmittel, insbesondere durch Druckluft verschiebbar ist, wobei eine Kolbenstange (34) eines Druckmittelzylinders (30) mit der Achse (16) bzw. dem Lagerstück (23) verbunden ist.

5. Steuereinrichtung nach einem oder mehreren der Ansprüche 1-4, dadurch gekennzeichnet, daß das Lagerstück (23) der Achse (16) hohl ausgebildet und über einen ortsfesten, achsparallelen oder koaxialen Druckmittelzylinder (30) fahrbar ist.

6. Steuereinrichtung nach Anspruch 5, dadurch gekennzeichnet, daß der Druckmittelzylinder (30), das (hohle) Lagerstück (23) und das äußere Gehäuse (24) achsparallel, insbesondere koaxial ineinander gelagert sind.

## Claims

1. A control device for the position of a movable material web (13), in particular for an axially displaceable reel mounting, in which the material web (13) runs off a reel carrier (11), whereby a sensing unit (38) is arranged adjacent the material web (13) running off the reel carrier (11) and has two sensor holders (39, 40) each arranged on a respective side of the material web (13) and having two sensors (41, 42) for receiving and transmission, and whereby for adjusting the position of the material web (13) or the reel carrier (11) there is provided a motor (49) controllable by the sensors (41, 42), characterised in that the sensor holders (39, 40) each have two outer sensors (41, 42) for sensing the two side edges of the material web (13), that between the two outer sensors (41, 42) in each case is arranged a plurality of closely adjacent further sensors (43, 44) which are arranged in the region of the material web (13), and that the sensing unit (38) with the sensor holders (39, 40) and the sensors (41, 42, 43, 44) mounted thereon are displaceable with respect to their relative position transverse the material web (13) by means of a common adjusting device (45, 46, 47, 48).

2. A control device according to claim 1, characterised in that the motor (49) supplied with control signals by the sensors (41, 42, 43, 44) is connected by means of a worm drive (50, 51, 52, 53, 54) to the housing (24) of the reel carrier (11) which is thus adapted for fine axial adjustement by axial displacement of the housing (24).

3. A control device according to claim 1 or 2, characterised in that the reel carrier (11) is mounted on an axially displaceable shaft (16) which is extended and displaceably mounted with a bearing portion (23) in a guide (guide section 25).

4. A control device according to claim 3, characterised in that the shaft (16) is additionally displaceable by pressure means, in particular by compressed air, whereby a piston rod (34) of a pneumatic cylinder (30) is connected to the shaft (16) or the bearing portion (23).

5. A control device according to one or more of claims 1-4, characterised in that the bearing portion (23) of the shaft (16) is of hollow construction and moveable via a fixed axis-parallel or coaxial pneumatic cylinder (30).

6. A control device according to claim 5, characterised in that the pneumatic cylinder (30), the (hollow) bearing portion (23) and the outer housing (24) are mounted axis-parallel, in particular coaxially one within the other.

## Revendications

1. Dispositif de commande de la position d'une bande mobile de matière (13), en particulier pour un support de bobine déplaçable axialement dans lequel la bande de matière (13) se déroule d'un porte-bobine (11), un dispositif d'exploration (38), étant placé dans la zone de la bande de matière (13) se déroulant de ce porte-bobine (11), dispositif comportant deux supports de détecteurs (39, 40) un de chaque côté de la bande de matière (13), qui présentent chacun deux détecteurs (41, 42), l'un émetteur et l'autre récepteur, et un servomoteur (49) commandable par les détecteurs (41, 42) étant prévu pour le réglage de la position de la bande de matière (13), ou du porte-bobine (11), caractérisé par le fait que les supports de détecteurs (39, 40) présentent chacun deux détecteurs extérieurs (41,42) pour l'exploration des deux bords latéraux de la bande de matière (13), qu'entre ceux deux détecteurs extérieurs (41, 42) est prévue une série d'autres détecteurs (43, 44) placés à faible distance les uns des autres dans la zone de la bande de matière (13), et que le dispositif d'exploration (38), comportant les supports de détecteurs (39, 40) et les détecteurs (41, 42, 43, 44) placés sur ceux-ci. est déplaçable, en ce qui concerne la position relative, perpendiculairement à la bande de matière (13), au moyen d'un mécanisme commun de réglage (45, 46, 47, 48).

2. Dispositif de commande selon la revendication 1, caractérisé par le fait que le servomoteur (49), alimenté en signaux de commande par les détecteurs (41, 42, 43, 44), est accouplé au logement (24) du porte-bobine (11) par un mécanisme à vis (50, 51, 52, 53, 54), de sorte qu'il est agencé pour produire des déplacements axiaux.fins par déplacement axial dudit logement (24).

3. Dispositif de commande selon l'une des revendications 1 et 2, caractérisé par le fait que le porte-bobine (11) est monté sur un axe (16) déplaçable axialement qui est rallongé et monté coulissant par une partie d'appui (23) dans un guidage (partie de guidage (25)).

4. Dispositif de commande selon la revendication 3, caractérisé par le fait que l'axe (16) est en plus déplaçable par un fluide sous pression, en particulier de l'air comprimé, une tige de piston (34) d'un verin (30) étant accouplé à l'axe (16), plus précisément à sa partie d'appui (23).

5. Dispositif de commande selon une ou plusieurs des revendications 1 à 4, caractérisé par le fait que la partie d'appui (23) de l'axe (16) est creuse et peut être mue par un verin (30) fixe parallèle à l'axe ou coaxial.

6. Dispositif de commande selon la revendication 5, caractérisé par le fait que le verin (30), la partie d'appui (creuse) (23) et le logement extérieur (24) sont montés parallèlement à l'axe, en particulier coaxialement les uns dans les autres.
